# EUROPÄISCHE PATENTSCHRIFT

(11) **EP 2 222 440 B1**
(45) Veröffentlichungstag und Bekanntmachung des Hinweises auf die Patenterteilung: **10.10.2012**
(21) Anmeldenummer: 08858972.6
(22) Anmeldetag: 22.10.2008
(51) Int. Cl.: B25F 5/00, B25F 5/02, B25D 17/04

(54) **ZUSATZHANDGRIFFVORRICHTUNG**
AUXILIARY HANDLE DEVICE
SYSTÈME DE POIGNÉE SUPPLÉMENTAIRE

(30) Priorität: 13.12.2007 DE 102007060041
(43) Veröffentlichungstag der Anmeldung: 01.09.2010
(73) Patentinhaber: Robert Bosch GmbH, 70442 Stuttgart (DE)
(72) Erfinder: EICHER, Roswitha, 70794 Filderstadt (DE); HEESS, Stefan, 70771 Leinfelden-Echterdingen (DE); MAUTE, Joerg, 71069 Sindelfingen (DE); ESENWEIN, Florian, 73066 Uhingen-Holzhausen (DE); EICHER, Bernhard, 70794 Filderstadt (DE); SCHULLER, Marcus, 72135 Dettenhausen (DE)
(86) Internationale Anmeldenummer: PCT/EP2008/064248
(87) Internationale Veröffentlichungsnummer: WO 2009/074387

(56) Entgegenhaltungen:
- EP-A- 0 995 553
- EP-A- 1 905 546
- WO-A-02/38341
- WO-A-2008/104409
- DE-A1- 10 348 973

## Beschreibung

### Stand der Technik

Die Erfindung geht aus von einer Zusatzhandgriffvorrichtung nach dem Oberbegriff des Anspruchs 1.

Es ist bereits eine Zusatzhandgriffvorrichtung für eine Handwerkzeugmaschine mit einem Zusatzhandgriff und einer Dämpfungseinheit bekannt. Die Dämpfungseinheit weist zu einer Schwingungsdämpfung ein Dämpfungsmittel auf.

### Vorteile der Erfindung

Die Erfindung geht aus von einer Zusatzhandgriffvorrichtung, insbesondere für eine Handwerkzeugmaschine, mit einem Zusatzhandgriff und einer Dämpfungseinheit, die zumindest ein Dämpfungsmittel umfasst, wobei das Dämpfungsmittel zumindest teilweise von einem Dämpfungskissen gebildet ist, wobei der Zusatzhandgriff einen Griffbereich mit zumindest einer Stützstruktur aufweist, die zumindest teilweise einen Aufnahmebereich für das Dämpfungsmittel umgibt und wobei die Stützstruktur zumindest ein Stützstrukturelement aufweist.

Es wird vorgeschlagen, dass das Stützstrukturelement zumindest teilweise von einer Stützfeder gebildet ist. In diesem Zusammenhang soll unter einem "Zusatzhandgriff" ein Bereich und/oder ein Bauteil und/oder ein Element verstanden werden, der bzw. das zu einem Anlegen, insbesondere einem Umgreifen, durch eine Hand oder mehrere Hände eines Bedieners, zwecks einer Führung einer Handwerkzeugmaschine mittels der Zusatzhandgriffvorrichtung, vorgesehen ist und insbesondere neben einem weiteren Handgriff, insbesondere dem Haupthandgriff, zusätzlich an der Handwerkzeugmaschine anbringbar ist, wobei die Zusatzhandgriffvorrichtung seitlich an der Handwerkzeugmaschine angeordnet ist und/oder werkzeuglos von einem Bediener an der Hand-werkzeugmaschine montiert bzw. demontiert werden kann und/oder in einem vorderen, werkzeugnahen Bereich der Handwerkzeugmaschine angeordnet ist und/oder der Zusatzhandgriff stabförmig ausgebildet ist. Des Weiteren soll unter einem "Dämpfungskissen" insbesondere eine Struktur des Dämpfungsmittels verstanden werden, die eine äußere Hülle aufweist, die ein Volumen umgibt, das vorzugsweise von einem Füllstoff gefüllt ist, der in Kombination mit der Hülle und/oder für sich schwingungsdämpfende Eigenschaften aufweist. Besonders vorteilhaft ist der Füllstoff von einem Fluid, wie beispielsweise von einem Gas, einer Flüssigkeit und/oder besonders vorteilhaft von einem Gel usw. gebildet und/oder von weiteren dem Fachmann als sinnvoll erscheinenden Füllstoffen. Vorteilhafterweise ist die Hülle des Dämpfungskissens von einem anderen, vorzugsweise elastischen Material gebildet als der Füllstoff. Grundsätzlich ist es auch denkbar, bei einem Füllstoff mit vorzugsweise geringen Fließeigenschaften, dass das Dämpfungskissen nur von dem Füllstoff gebildet ist. Ferner soll in diesem Zusammenhang unter einer "Stützstruktur" insbesondere eine Struktur verstanden werden, die zumindest eine Stützfunktion aufweist und/oder die insbesondere gerüstartig um ein Element und/oder Bauteil, vorzugsweise zu einer Formgebung des Elements und/oder Bauteils, insbesondere des Dämpfungskissens, angeordnet ist. Des Weiteren soll unter einer "Stützfeder" insbesondere eine gewindeartige Schraubenfeder verstanden werden, die in Umfangsrichtung stützend um das Dämpfungskissen angeordnet ist. Durch die erfindungsgemäße Ausgestaltung kann eine vorteilhafte Dämpfung des Zusatzhandgriffs, insbesondere eines Griffbereichs, und damit ein hoher Bedienkomfort für einen Bediener erreicht werden. Es kann eine für den Zusatzhandgriff vorteilhafte Formgebung des Dämpfungskissens, als auch eine vorteilhafte Steifigkeit des Griffbereichs erzielt werden, wobei der Griffbereich vorzugsweise zu einem Anlegen einer Hand des Bedieners vorgesehen ist. Zudem kann sowohl eine vorteilhafte Formgebung des Dämpfungskissens in Umfangsrichtung als auch eine vorzugsweise elastische, insbesondere federelastische Ausrichtung in eine axiale und/oder eine radiale Richtung erreicht werden. Die erfindungsgemäße Zusatzhandgriffvorrichtung ist grundsätzlich in Verbindung mit allen, dem Fachmann als sinnvoll erscheinenden Handwerkzeugmaschinen einsetzbar, bei denen insbesondere eine Führung von Handwerkzeugmaschinen mittels des Zusatzhandgriffs für einen Bediener erleichtert wird. Aufgrund ihrer Dämpfungseigen schaft ist die Zusatzhandgriffvorrichtung in Verbindung mit einer Winkelschleifmaschine besonders vorteilhaft.

Weiterhin wird vorgeschlagen, dass das Dämpfungsmittel von einem Gelkissen gebildet ist, wodurch eine flexible, insbesondere räumliche, Anpassung des Dämpfungsmittels erreicht werden kann. Zudem ist mittels des Gelkissens eine vorteilhafte Schwingungsdämpfung erreichbar.

Weist die Stützstruktur zumindest ein Stützstrukturelement auf, das vorzugsweise zumindest teilweise von einem Stützring gebildet ist, kann eine vorteilhafte Formgebung des Dämpfungskissens in eine Umfangsrichtung des Zusatzhandgriffs erzielt werden. Besonders vorteilhaft kann dies erreicht werden, wenn die Stützstruktur zumindest zwei zueinander beabstandet angeordnete Stützringe aufweist. Die Umfangsrichtung erstreckt sich vorteilhafterweise quer zu einer Längserstreckung, insbesondere einer Länge, des Zusatzhandgriffs.

In einer weiteren Ausgestaltung der Erfindung wird vorgeschlagen, dass die Dämpfungseinheit zumindest ein Begrenzungselement aufweist, das den Aufnahmebereich für das Dämpfungsmittel in zumindest eine Richtung begrenzt. Hierdurch kann vorteilhaft eine weitere Formgebung des Dämpfungskissens in zumindest eine Richtung, vorzugsweise in eine axiale Richtung, erzielt werden.

Ferner wird vorgeschlagen, dass die Zusatzhandgriffvorrichtung zumindest ein Stützelement aufweist, das sich entlang einer axialen Richtung durch den Aufnahmebereich erstreckt, wodurch eine Steifigkeit des Zusatzhandgriffs konstruktiv einfach erreicht werden kann. Unter einer "axialen Richtung" soll hierbei insbesondere eine Richtung entlang einer Längserstreckung der Zusatzhandgriffvorrichtung verstanden werden.

Weiterhin wird vorgeschlagen, dass das Dämpfungskissen in eine radiale Richtung um das Stützelement angeordnet ist, wodurch eine direkte Schwingungsübertragung im Betrieb der Handwerkzeugmaschine von dem Stützelement auf einen Griffbereich des Zusatzhandgriffs zumindest reduziert und/oder verhindert werden kann.

Ist zudem der Aufnahmebereich durch das Begrenzungselement und das Stützelement einstellbar, kann damit vorteilhafterweise ein Dämpfungsparameter der Dämpfungseinheit, insbesondere eine Vorspannung des Dämpfungsmittels, insbesondere des Dämpfungskissens, eingestellt werden.

In einer vorteilhaften Weiterbildung der Erfindung wird vorgeschlagen, dass der Zusatzhandgriff zumindest einen Griffendbereich aufweist, an dem das Stützelement einstellbar angeordnet ist, wodurch ein Dämpfungsparameter, insbesondere eine Vorspannung, des Dämpfungskissens eingestellt werden kann.

Weist zudem das Stützelement einen Markierungsbereich auf, kann vorteilhaft eine Einstellung, wie beispielsweise eine eingestellte Vorspannung des Dämpfungskissens, für einen Bediener vorteilhaft angezeigt werden. In diesem Zusammenhang soll unter einem "Markierungsbereich" insbesondere ein Bereich des Stützelements verstanden werden, der zumindest eine vorzugsweise optische Markierung aufweist, die zu einer Informationsübermittlung an einen Bediener vorgesehen ist.

Vorteilhafterweise weist die Stützstruktur und/oder das Dämpfungsmittel ein Sichtfenster auf, wodurch insbesondere im Bereich einer Markierung eine vorteilhafte optische Infonnationsübermittlung an den Bediener der Zusatzhandgriffvorrichtung erreicht werden kann.

### Zeichnung

Weitere Vorteile ergeben sich aus der folgenden Zeichnungsbeschreibung. In der Zeichnung ist ein Ausfiihrungsbeispiel der Erfindung dargestellt. Die Zeichnung, die Beschreibung und die Ansprüche enthalten zahlreiche Merkmale in Kombination. Der Fachmann wird die Merkmale zweckmä-βigerweise auch einzeln betrachten und zu sinnvollen weiteren Kombinationen zusammenfassen. Die in den Figuren 2 und 4 dargestellten Zeichnungen sowie die dazugehörende Zeichnungsbeschreibung stellen lediglich Beispiele, die ein Verständnis der Erfindung erleichtern sollen, und somit keine weiteren Ausführungsformen der Erfindung dar.

Es zeigen:
- Fig. 1: eine Handwerkzeugmaschine mit einer erfindungsgemäßen Zusatzhandgriffvonrichtung in einer schematischen Darstellung,
- Fig. 2: die Zusatzhandgriffvorrichtung mit einer Dämpfungseinheit und einer Stützstruktur mit mehreren Stützringen in einer perspektivischen Schnittdarstellung,
- Fig. 3: die Zusatzhandgriffvorrichtung mit einer Dämpfungseinheit und einer alternativen Stützstruktur mit einer Stützfeder in einer perspektivischen Schnittdarstellung und
- Fig. 4: die Zusatzhandgriffvorrichtung mit einer alternativen Dämpfungseinheit in einer perspektivischen Schnittdarstellung.

### Beschreibung des Ausführungsbeispiels

In Figur 1 ist eine von einer Winkelschleifmaschine ausgebildete Handwerkzeugmaschine 12a in einer Ansicht von oben dargestellt. Die Winkelschleifmaschine umfasst ein Gehäuse 56a und einen im Gehäuse 56a integrierten Haupthandgriff 54a. Der Haupthandgriff 54a erstreckt sich an einer einem von einer Trennscheibe gebildeten Werkzeug 58a abgewandten Seite 60a in Richtung einer Längsrichtung 62a der Winkelschleifinaschine. An einem vorderen, werkzeugnahen Bereich 64a der Winkelschleifmaschine ist eine Zusatzhandgriffvorrichtung 10a angeordnet, die sich quer zur Längsrichtung 62a der Winkelschleifinaschine erstreckt.

In Figur 2 ist die Zusatzhandgriffvorrichtung 10a mit einem Zusatzhandgriff 14a und einer Dämpfungseinheit 16a dargestellt. Die Dämpfungseinheit 16a weist ein Dämpfungsmittel 18a auf, das von einem von einem Gelkissen 20a gebildeten Dämpfungskissen gebildet ist. Das Gelkissen 20a umfasst eine elastische Hülle 100a und einen von einem Gel gebildeten Füllstoff 102a. Des Weiteren weist die Zusatzhandgriffvorrichtung 10a bzw. der Zusatzhandgriff 14a einen Griffbereich 22a mit einer Stützstruktur 24a auf. Die Stützstruktur 24a umgibt einen Aufnahmebereich 26a für das Gelkissen 20a, wobei sich der Aufnahmebereich 26a von der Stützstruktur 24a aus in eine radiale Richtung 46a nach innen erstreckt. Zu einer Formgebung des Gelkissens 20a in radialer Richtung 46a nach außen und in eine Umfangsrichtung 66a des Zusatzhandgriffs 14a weist die Stützstruktur 24a eine Mehrzahl von Stützstrukturelementen 28a auf. Die Stützstrukturelemente 28a sind jeweils von einem Stützring 30a, 32a gebildet, wobei direkt zueinander benachbarte Stützringe 30a, 32a mit einem Abstand 68a zueinander angeordnet sind, der größer ist als eine Ringdicke 70a der Stützringe 30a, 32a und besonders vorteilhaft größer ist als eine doppelte Ringdicke 70a der Stützringe 30a, 32a. Der Griffbereich 22a des Zusatzhandgriffs 14a ist von den Stützringen 30a, 32a und den dazwischen hervortretenden Bereichen 72a des Gelkissens 20a gebildet, so dass eine Hand eines Bedieners direkt auf den Bereichen 72a des Gelkissens 20a bzw. auf der elastischen Hülle 100a aufliegen kann.

Der Aufnahmebereich 26a für das Gelkissen 20a ist in axialen Richtungen 40a, 42a durch jeweils ein Begrenzungselement 36a, 38a des Zusatzhandgriffs 14a bzw. der Dämpfungseinheit 18a grenzt, wobei die axialen Richtungen 40a, 42a parallel zu einer Haupterstreckungsrichtung 74a ausgerichtet sind. Die Begrenzungselemente 36a, 38a sind dabei jeweils von einem Griffendbereich 48a, 76a gebildet. Weiterhin weist die Zusatzhandgriffvorrichtung 10a ein Stützelement 44a auf, das einstückig mit einer Befestigungseinheit 78a ausgebildet ist. Das Stützelement 44a erstreckt sich entlang der axialen Richtung 42a von der Befestigungseinheit 78a durch den der Befestigungseinheit 78a zugewandten Griffendbereich 76a, durch den Aufnahmebereich 26a und durch den der Befestigungseinheit 78a abgewandten Griffendbereich 48a. Zudem ist das Stützelement 44a in radialer Richtung 46a in einem mittleren Bereich des Zusatzhandgriffs 14a angeordnet und bolzenförmig ausgebildet. In radialer Richtung 46a um das Stützelement 44a ist das Gelkissen 20a zwischen dem Stützelement 44a und der Stützstruktur 24a bzw. den Stützringen 30a, 32a angeordnet.

Zu einer Einstellung eines Dämpfungsparameters und/oder einer Dämpfungseigenschaft des Gelkissens 20a weist das Stützelement 44a in einem der Befestigungseinheit 78a abgewandten Endbereich 80a ein Gewinde auf, das mit einem Gegengewinde des der Befestigungseinheit 78a abgewandten Griffendbereichs 48a verschraubbar ist. Mittels eines Drehens des Griffendbereichs 48a relativ zu dem Stützelement 44a durch einen Bediener der Zusatzhandgriffvorrichtung 10a wird ein Volumen des Aufnahmebereichs 26a zur Aufnahme des Gelkissens 20a eingestellt bzw. variiert und damit ein Dämpfungsparameter und/oder eine Dämpfungseigenschaft des Gelkissens 20a eingestellt. Zu einer Abstützung des Stützelements 44a an dem der Befestigungseinheit 78a zugewandten Griffendbereich 76a weist die Befestigungseinheit 78a neben einem bolzenförmigen Befestigungselement 82a, das zu einer Befestigung der Zusatzhandgriffvorrichtung 10a mit der Handwerkzeugmaschine 12a vorgesehen ist, ein scheibenförmiges Grundelement 84a auf. Das scheibenförmige Grundelement 84a ist hierzu in axialer Richtung 40a, die sich von einem der Griffendbereiche 48a, 76a in eine Richtung der Befestigungseinheit 78a erstreckt, nach dem der Befestigungseinheit 78a zugewandten Griffendbereich 76a angeordnet.

Um dem Bediener der Zusatzhandgriffvorrichtung 10a einen eingestellten Dämpfungsparameter anzuzeigen, weist das Stützelement 44a einen Markierungsbereich 50a auf, der in einem mittleren Teilbereich 86a des Stützelements 44a entlang der axialen Richtung 40a, 42a angeordnet ist. Der Markierungsbereich 50a umfasst mehrere rillenartige Markierungen 88a, die in Umfangsrichtung 66a um das Stützelement 44a angeordnet sind. Zu einem Ablesen bzw. Anzeigen der Markierungen 88a weist das Gelkissen 20a in einem Bereich des Markierungsbereichs 50a des Stützelements 44a ein Sichtfenster 52a auf, das von einer Ausnehmung gebildet ist. Die Ausnehmung erstreckt sich in der radialen Richtung 46a von dem Griffbereich 22a bis zu dem Stützelement 44a nach innen. Den einzelnen, im Sichtfenster 52a sichtbaren Markierungen 88a ist dabei eine definierte Dämpfungseigenschaft bzw. ein Dämpfungsparameter des Gelkissens 20a zugeordnet, so dass für einen Bediener die eingestellte Dämpfungseigenschaft bzw. der eingestellte Dämpfungsparameter des Gelkissens 20a angezeigt werden kann.

Im Betrieb der Handwerkzeugmaschine 12a werden Schwingungen und/oder Vibrationen erzeugt, die über die Befestigungseinheit 78a auf die Zusatzhandgriffirorrichtung 10a übertragen werden. Von der Befestigungseinheit 78a werden die Schwingungen und/oder Vibrationen auf das Stützelement 44a übertragen und von diesem auf die Dämpfungseinheit 16a bzw. auf das Gelkissen 20a weitergeleitet. Innerhalb des Gelkissens 20a wird eine Schwingungsenergie der übertragenen Schwingungen und/oder Vibrationen absorbiert, so dass der Griffbereich 22a des Zusatzhandgriffs 14a im Wesentlichen schwingungsentkoppelt im Betrieb der Handwerkzeugmaschine 12a ist.

In Figur 3 ist ein Ausführungsbeispiel dargestellt. In Figur 4 ist ein weiteres Beispiel dargestellt, um das Verständnis zu erleichtern. Im Wesentlichen gleich bleibende Bauteile, Merkmale und Funktionen sind grundsätzlich mit den gleichen Bezugszeichen beziffert. Zur Unterscheidung des Ausführungsbeispiels und der Beispiele sind jedoch den Bezugszeichen des Ausführungsbeispiels und der Beispiele die Buchstaben a bis c hinzugefügt. Die nachfolgende Beschreibung beschränkt sich im Wesentlichen auf die Unterschiede zu dem Beispiel in den Figuren 1 und 2, wobei bezüglich gleich bleibender Bauteile, Merkmale und Funktionen auf die Beschreibung des Beispiels in den Figuren 1 und 2 verwiesen werden kann.

In Figur 3 ist eine alternative Zusatzhandgriffvorrichtung 10b dargestellt. Die Zusatzhandgriffvorrichtung 10b weist einen Zusatzhandgriff 14b, eine Dämpfungseinheit 16b, die ein von einem Gelkissen 20b gebildetes Dämpfungskissen umfasst, und eine Griffbereich 22b mit einer Stützstruktur 24b auf. Die Stützstruktur 24b umfasst ein Stützstrukturelement 28b, das von einer gewindeartigen Stützfeder 34b gebildet ist. Ein Abstand von einzelnen, in eine axiale Richtung 40b, 42b direkt zueinander benachbarten Gewindeumdrehungen 92b ist dabei kleiner als eine Materialdicke 90b einer Gewindeumdrehung 92b. Zudem weist die Zusatzhandgriffvorrichtung 10b ein Stützelement 44b auf, das einstückig mit der Befestigungseinheit 78b ausgebildet ist, wobei ein scheibenförmiges Grundelement 84b der Befestigungseinheit 78b innerhalb eines der Befestigungseinheit 78b zugewandten Griffendbereichs 76b angeordnet ist. Ein Dämpfungsprinzip bzw. eine Einstellung einer Schwingungsdämpfung erfolgt analog den Ausführungen zu Figur 2.

In Figur 4 ist eine alternative Zusatzhandgriffvorrichtung 10c dargestellt. Die Zusatzhandgriffvorrichtung 10c weist einen Zusatzhandgriff 14c, eine Dämpfungseinheit 16c, die ein von einem Gelkissen 20c gebildetes Dämpfungskissen umfasst, und einen Griffbereich 22c mit einer Stützstruktur 24c auf. Die Stützstruktur 24c ist von einer Griffhülse 94c gebildet, die einstückig mit Griffendbereichen 48c, 76c des Zusatzhandgriffs 14c ausgebildet ist. Innerhalb eines von der Griffhülse 94c umgebenen Aufnahmebereichs 26c ist das Gelkissen 20c angeordnet, wobei eine Begrenzung in axialer Richtung 40c, 42c des Aufnahmebereichs 26c für das Gelkissen 20c durch zwei von jeweils einem Gummikegel gebildete Begrenzungselemente 36c, 38c erfolgt. Die Begrenzungselemente 36c, 38c sind in Umfangsrichtung 66c um ein Stützelement 44c angeordnet. Das Stützelement 44c bzw. eine Befestigungseinheit 78c sind zu dem der Befestigungseinheit 78c zugewandten Griffendbereich 76c in radialer Richtung 46c beabstandet angeordnet, so dass eine direkte Schwingungs-übertragung von der Befestigungseinheit 78c über das Stützelement 44c und des Griffendbereichs 76c auf den Griffbereich 22c bzw. auf die Griffhülse 94c verhindert ist. Mittels der Begrenzungselemente 36c, 38c und des Stützelements 44c ist der Aufnahmebereich 26c bzw. ein Dämpfungsparameter und/oder eine Dämpfungseigenschaft des Gelkissens 20c einstellbar. Hierzu weist das der Befestigungseinheit 78c abgewandte Begrenzungselemente 38c ein Gewinde auf, das mit einem Gegengewinde des Stützelements 44c verschraubbar ist. Zudem ist das Stützelement 44c teleskopauszugartig ausgebildet. Ein der Befestigungseinheit 78c abgewandtes Teleskopauszugselement 96c ist dabei drehbar gegenüber weiteren, näher an der Befestigungseinheit 78c angeordneten Teleskopauszugselementen 98c angeordnet, wobei das der Befestigungseinheit 78c zugewandte Begrenzungselement 36c an einem der weiteren Teleskopauszugselemente 98c angeordnet ist. Bei einem Verdrehen des Stützelements 44c bzw. des Teleskopauszugselements 96c durch einen Bediener wird das Begrenzungselement 38c mittels des Gewindes in axialer Richtung 40c, 42c verschoben und dabei je nach Drehrichtung der Aufnahmebereich 26c des Gelkissens 20c vergrößert oder verkleinert bzw. ein Dämpfungsparameter des Gelkissens 20c verändert.

## Patentansprüche

1. Zusatzhandgriffvorrichtung, insbesondere für eine Handwerkzeugmaschine (12a-c), mit einem Zusatzhandgriff (14a-c) und einer Dämpfungseinheit (16a-c), die zumindest ein Dämpfungsmittel (18a-c) umfasst, wobei das Dämpfungsmittel (18a-c) zumindest teilweise von einem Dämpfungskissen gebildet ist, wobei der Zusatzhandgriff (14a-c) einen Griffbereich (22a-c) mit zumindest einer Stützstruktur (24a-c) aufweist, die zumindest teilweise einen Aufnahmebereich (26a-c) für das Dämpfungsmittel (18a-c) umgibt und wobei die Stützstruktur (24a-c) zumindest ein Stützstrukturelement (28a-c) aufweist, **dadurch gekennzeichnet, dass** das Stützstrukturelement (28b) zumindest teilweise von einer Stützfeder (34b) gebildet ist.

2. Zusatzhandgriffvorrichtung nach Anspruch 1, **dadurch gekennzeichnet, dass** das Dämpfungsmittel (18a-c) von einem Gelkissen (20a-c) gebildet ist.

3. Zusatzhandgriffvorrichtung zumindest nach einem der vorhergehenden Ansprüche, **dadurch gekennzeichnet, dass** das Stützstrukturelement (28a) zumindest teilweise von einem Stützring (30a, 32a) gebildet ist.

4. Zusatzhandgriffvorrichtung zumindest nach einem der vorhergehenden Ansprüche, **dadurch gekennzeichnet, dass** die Stützstruktur (24a) zumindest zwei zueinander beabstandet angeordnete Stützringe (30a, 32a) aufweist.

5. Zusatzhandgriffvorrichtung zumindest nach einem der vorhergehenden Ansprüche, **dadurch gekennzeichnet, dass** die Dämpfungseinheit (16a-c) zumindest ein Begrenzungselement (36a, 38a; 36b, 38b; 36c, 38c) aufweist, das den Aufnahmebereich (26a-c) für das Dämpfungsmittel (18a-c) in zumindest eine Richtung (40a, 42a; 40b, 42b; 40c, 42c) begrenzt.

6. Zusatzhandgriffvorrichtung zumindest nach einem der vorhergehenden Ansprüche, **gekennzeichnet durch** zumindest ein Stützelement (44a-c), das sich entlang einer axialen Richtung (40a, 42a; 40b, 42b, 40c, 42c) **durch** den Aufnahmebereich (26a-c) erstreckt.

7. Zusatzhandgriffvorrichtung zumindest nach Anspruch 6, **dadurch gekennzeichnet, dass** das Dämpfungsmittel (18a-c) in eine radiale Richtung (46a-c) um das Stützelement (44a-c) angeordnet ist.

8. Zusatzhandgriffvorrichtung zumindest nach Anspruch 5 und 6, **dadurch gekennzeichnet, dass** der Aufnahmebereich (26a-c) durch das Begrenzungselement (38a-c) und das Stützelement (44a-c) einstellbar ist.

9. Zusatzhandgriffvorrichtung nach einem der vorhergehenden Ansprüche, **dadurch gekennzeichnet, dass** der Zusatzhandgriff (14a-b) zumindest einen Griffendbereich (48a-b) aufweist, an dem das Stützelement (44a-b) einstellbar angeordnet ist.

10. Zusatzhandgriffvorrichtung zumindest nach Anspruch 8 oder 9, **dadurch gekennzeichnet, dass** das Stützelement (44a) einen Markierungsbereich (50a) aufweist.

11. Zusatzhandgriffvorrichtung zumindest nach Anspruch 10, **dadurch gekennzeichnet, dass** die Stützstruktur (24a) und/oder das Dämpfungsmittel (18a) ein Sichtfenster (52a) aufweist.

12. Handwerkzeugmaschine, insbesondere eine Winkelschleifmaschine, mit einem Haupthandgriff (54a-c) und einer Zusatzhandgriffvorrichtung (10a-c) nach einem der vorhergehenden Ansprüche.

## Claims

1. Auxiliary handle device, in particular for a portable power tool (12a-c), having an auxiliary handle (14a-c) and a damping unit (16a-c) which comprises at least one damping means (18a-c), wherein the damping means (18a-c) is formed at least partially by a damping pad, wherein the auxiliary handle (14a-c) has a gripping region (22a-c) having at least one supporting structure (24a-c) which at least partially surrounds a receiving region (26a-c) for the damping means (18a-c) and wherein the supporting structure (24a-c) has at least one supporting structure element (28a-c), **characterized in that** the supporting structure element (28b) is formed at least partially by a supporting spring (34b).

2. Auxiliary handle device according to Claim 1, **characterized in that** the damping means (18a-c) is formed by a gel pad (20a-c).

3. Auxiliary handle device at least according to one of the preceding claims, **characterized in that** the supporting structure element (28a) is formed at least partially by a supporting ring (30a, 32a).

4. Auxiliary handle device at least according to one of the preceding claims, **characterized in that** the supporting structure (24a) has at least two supporting rings (30a, 32a) that are arranged in a manner spaced apart from one another.

5. Auxiliary handle device at least according to one of the preceding claims, **characterized in that** the damping unit (16a-c) has at least one delimiting element (36a, 38a; 36b, 38b; 36c, 38c) which delimits the receiving region (26a-c) for the damping means (18a-c) in at least one direction (40a, 42a; 40b, 42b; 40c, 42c).

6. Auxiliary handle device at least according to one of the preceding claims, **characterized by** at least one supporting element (44a-c) which extends in an axial direction (40a, 42a; 40b, 42b; 40c, 42c) through the receiving region (26a-c).

7. Auxiliary handle device at least according to Claim 6, **characterized in that** the damping means (18a-c) is arranged in a radial direction (46a-c) around the supporting element (44a-c).

8. Auxiliary handle device at least according to Claims 5 and 6, **characterized in that** the receiving region (26a-c) is settable by the delimiting element (38a-c) and the supporting element (44a-c).

9. Auxiliary handle device according to one of the preceding claims, **characterized in that** the auxiliary handle (14a-b) has at least one gripping end region (48a-b) in which the supporting element (44a-b) is arranged in a settable manner.

10. Auxiliary handle device at least according to Claim 8 or 9, **characterized in that** the supporting element (44a) has a marking region (50a).

11. Auxiliary handle device at least according to Claim 10, **characterized in that** the supporting structure (24a) and/or the damping means (18a) has a viewing window (52a).

12. Portable power tool, in particular an angle grinder, having a main handle (54a-c) and an auxiliary handle device (10a-c) according to one of the preceding claims.

## Revendications

1. Dispositif de poignée supplémentaire, en particulier pour une machine-outil à main (12a-c), comprenant une poignée supplémentaire (14a-c) et une unité d'amortissement (16a-c) qui comporte au moins un moyen d'amortissement (18a-c), le moyen d'amortissement (18a-c) étant formé au moins en partie par un coussin amortisseur, la poignée supplémentaire (14a-c) comprenant une région de préhension (22a-c) dotée d'au moins une structure de support (24a-c) qui entoure au moins en partie une région de réception (26a-c) pour le moyen d'amortissement (18a-c) et la structure de support (24a-c) comprenant au moins un élément de structure de support (28a-c), **caractérisé en ce que** l'élément de structure de support (28b) est formé au moins en partie par un ressort de support (34b).

2. Dispositif de poignée supplémentaire selon la revendication 1, **caractérisé en ce que** le moyen d'amortissement (18a-c) est formé par un coussin en gel (20a-c).

3. Dispositif de poignée supplémentaire au moins selon l'une quelconque des revendications précédentes, **caractérisé en ce que** l'élément de structure de support (28a) est formé au moins en partie par une bague de support (30a, 32a).

4. Dispositif de poignée supplémentaire au moins selon l'une quelconque des revendications précédentes, **caractérisé en ce que** la structure de support (24a) comprend au moins deux bagues de support (30a, 32a) disposées de manière espacée l'une de l'autre.

5. Dispositif de poignée supplémentaire au moins selon l'une quelconque des revendications précédentes, **caractérisé en ce que** l'unité d'amortissement (16a-c) comprend au moins un élément de délimitation (36a, 38a ; 36b, 38b ; 36c, 38c) qui délimite la région de réception (26a-c) pour le moyen d'amortissement (18a-c) dans au moins un sens (40a, 42a ; 40b, 42b ; 40c, 42c).

6. Dispositif de poignée supplémentaire au moins selon l'une quelconque des revendications précédentes, **caractérisé par** au moins un élément de support (44a-c) qui s'étend à travers la région de réception (26a-c) le long d'un sens axial (40a, 42a ; 40b, 42b ; 40c, 42c).

7. Dispositif de poignée supplémentaire au moins selon la revendication 6, **caractérisé en ce que** le moyen d'amortissement (18a-c) est disposé dans une direction radiale (46a-c) autour de l'élément de support (44a-c).

8. Dispositif de poignée supplémentaire au moins selon les revendications 5 et 6, **caractérisé en ce que** la région de réception (26a-c) peut être ajustée au moyen de l'élément de délimitation (38a-c) et de l'élément de support (44a-c).

9. Dispositif de poignée supplémentaire selon l'une quelconque des revendications précédentes, **caractérisé en ce que** la poignée supplémentaire (14a-b) comprend au moins une région de préhension d'extrémité (48a-b) sur laquelle est disposé de manière ajustable l'élément de support (44a-b).

10. Dispositif de poignée supplémentaire au moins selon la revendication 8 ou 9, **caractérisé en ce que** l'élément de support (44a) comprend une région de marquage (50a).

11. Dispositif de poignée supplémentaire au moins selon la revendication 10, **caractérisé en ce que** la structure de support (24a) et/ou le moyen d'amortissement (18a) comprennent un regard (52a).

12. Machine-outil à main, en particulier meuleuse d'angle, comprenant une poignée principale (54a-c) et un dispositif de poignée supplémentaire (10a-c) selon l'une quelconque des revendications précédentes.
